# EUROPÄISCHE PATENTSCHRIFT

(11) **EP 0 491 451 B1**
(45) Veröffentlichungstag und Bekanntmachung des Hinweises auf die Patenterteilung: **08.03.1995**
(21) Anmeldenummer: 91250336.4
(22) Anmeldetag: 16.12.1991
(51) Int. Cl.: F27D 5/00, C21D 9/00

(54) **Magazinartiger, stapelbarer Halterost zur lagedefinierten Aufnahme von Wellen**
Magazine-like stackable support grid for the positioning of axles
Grille de support empilable de type magasin pour le positionnement d'essieux

(30) Priorität: 17.12.1990 DE 4040406
(43) Veröffentlichungstag der Anmeldung: 24.06.1992
(73) Patentinhaber: FIRMA FRIEDR. LOHMANN GmbH WERK FÜR SPEZIAL- UND EDELSTÄHLE, 58423 Witten (DE)
(72) Erfinder: Paul, Manfred, W-7336 Uhingen (DE); Merten, Werner, W-6521 Hillesheim (DE); Gotthardt, Martin, W-5802 Wetter 1 (DE)
(74) Vertreter: Patentanwälte Wenzel & Kalkoff

(56) Entgegenhaltungen:
- EP-A- 0 015 373
- EP-A- 0 212 598
- DE-A- 3 444 507
- DE-U- 8 616 145

## Beschreibung

Die Erfindung betrifft einen magazinartigen, stapelbaren Halterost zur lagedefinierten Aufnahme von gleichartigen schlanken Werkstücken - Wellen - in Wärmebehandlungsöfen gemaß, dem Oberbegriff des Anspruchs 1, wie er aus der gattungsbildend zugrundegelegten Schrift US-PS 46 87 185 als bekannt hervorgeht.

Die US-PS 46 87 185 betrifft einen Halterost zur Aufnahme von mehreren Nockenwellen. Der Halterost ist rahmenartig ausgebildet und weist an mehreren parallel zueinander zugeordneten Querstreben bzw. Seitenwänden mehrere in einer Flucht und untereinander parallel zueinander liegende Aufnahmemulden auf, in die die Nockenwellen eingelegt werden. An der Unterseite weisen diese Querstreben bzw. Seitenwände bis auf die Eckbereiche eine geringere Höhe auf, damit mehrere dieser Halteroste, wenn sie mit den Nockenwellen bestückt sind, übereinander aufgestellt werden können. Ein so gebildeter Stapel wird zur Härtung der Nockenwellen anschließend durch einen Wärmebehandlungsofen gestoßen und anschließend zusammen mit den Nockenwellen abgeschreckt. Die Erwärmung der Nockenwellen und auch das Abschrecken erfolgt also bei einer horizontalen Ausrichtung der Längsachse dieser Wellen. Damit aber geringere Wärmeverzüge beim Härten auftreten, ist es sinnvoll, die Wellen nahezu senkrecht in ein Abschreckmedium einzutauchen. Die Verzüge verringern sich auch, wenn die Wellen bereits beim Erhitzen nahezu senkrecht gehaltert werden. Mit dem vorbekannten Halterost ist dies jedoch nicht möglich. Da diese Wellen liegend in Körben angeliefert werden, müssen sie in einen hitzebeständigen Aufbau senkrecht charchiert werden. Dies führt zu einer aufwendigen Handhabung und zu einer Beschädigung der Wellen.

Die Aufgabe der Erfindung ist es, einen zugrundegelegten Halterost dahingehend weiterzuentwickeln, daß waagrecht in ihm angelieferte Wellen mit einem geringen und dennoch schonenden Aufwand in nahezu die Senkrechte überführt und anschließend wärmebehandelt werden können.

Die Aufgabe wird erfindungsgemäß mit einem Halterost mit den kennzeichnenden Merkmalen des Anspruchs 1 gelöst. Die Wellen werden in den gestapelten Halterosten aus hitzebeständigem Material von einem speziellen Hebezeug aufgenommen, danach in eine nahezu senkrechte Lage, die zu einer Senrechten einen spitzen Winkel aufweist, gedreht und in die Halterung einer Aufnahme gehängt. Dabei rutschen die ursprünglich durch die Stapel-Indexierung fixierten Halteroste über die Schrägen der Stapel-Indexierungen ineinander, so daß sie sich nun an ihrer Schrägstellungs-Indexierung haltern, wobei die unteren Seitenwände des Halterostes eine nahezu gerade Fläche bilden. Somit ist aber ein sicherer und stabiler Stand des gestürzten Stapels der Halteroste mit den in ihnen angeordneten Wellen ermöglicht und der Härtungsvorgang der Wellen, also die Wärmebehandlung mit anschließendem Abschrecken, kann in günstiger Weise bei nahezu senkrechter Ausrichtung der Längsachsen der Wellen erfolgen. Nach dem Abkühlen können die Halteroste wieder mit dem Hebezeug aufgenommen und in die Waagrechte überführt werden, wobei die Schrägstellungs-Indexierung ineinander verrutschen und die Halteroste über die Stapel-Indexierungen wieder miteinander verrasten.

Die Erfindung wird anhand eines in den Zeichnungen dargestellten Ausführungsbeispieles naher erläutert. Dabei zeigt
- Figur 1: eine Aufsicht auf einen erfindungsgemäßen Halterost,
- Figur 2: einen Schnitt durch den Halterost gemäß Figur 1 entlang der Linie II-II,
- Figur 3: einen Schnitt durch den Halterost gemäß Figur 1 entlang der Linie III-III,
- Figur 4: eine Durchstoßpalette zur Auflagerung von Halterosten und
- Figur 5: mehrere auf einer Durchstoßpalette angeordnete Halteroste.

In Figur 1 ist ein magazinartiger, stapelbarer Halterost in Aufsicht dargestellt. Der kistenähnliche und wabenartig ausgebildete Halterost wird an seinem Außenumfang von zwei Längswänden 8 und zwei Querwänden 9, an denen Haltegriffe 3 angeordnet sind, begrenzt. Im Innern dieser Außenwandungen weist der Halterost parallel zu den Querwänden 9 angeordnete Zwischenwände 10, sowie quer zu diesen angeordnete Auflagestege 11 auf. Diese wabenartige Ausbildung des Bodenbereiches des Halterostes bringen den Vorteil mit sich, daß der Rost relativ leicht ist und beim Aufheizen innerhalb des Wärmeofens wenig Energie verbraucht. An der Oberseite der Auflagestege 11 sind Mulden 1 angeordnet, die in einer parallel zu den Zwischenwänden 10 liegenden Muldenlängsachse 5 fluchten und durch die eine darin lagedefiniert eingelegte Welle gehaltert ist. An den Oberseiten einiger Zwischenwände 10 und an der Oberseite der außenliegenden Querwände 9 sind die oberseitigen Stapel-Indexierungen 2 in Form von Nasen angeordnet, die über Schrägen 12 in die jeweilige Oberseite der Zwischenwand 10 bzw. Querwand 9 übergehen, wobei sie mit der jeweiligen Oberseite einen eingeschlossenen Winkel von maximal 45° bilden. Durch diese Stapel-Indexierung 2, deren entsprechendes Äquivalent - unterseitige Stapelindexierungen 2' - an der Bodenseite dieser Wände in der Form einer entsprechend gegenprofilierten Ausnehmung angeordnet ist, sind übereinander gestapelte Halteroste in dieser gestapelten horizontalen Relativlage fixiert. Die Wellen sind hierbei parallel nebeneinander liegend in den Mulden 1 des Halterostes aufgenommen. Die Schrägen 12 der Nasen ermöglichen, daß bei einer Krafteinwirkung in Richtung der Muldenlängsachse 5 die Halteroste gegeneinander verschoben werden können. Desweiteren weist der Halterost auch noch gesonderte Schrägstellungs-Indexierungen in Form von Haltegriffen 3 auf, die jeweils an einer Querwand 9 angeordnet sind. Diese Haltegriffe umfassen bei horizontaler Stapelung der Halteroste in an den Querwänden 9 außenseitig angeordnete Hinterschneidungen 7, wobei in Richtung der Muldenlängsachse 5 ein Spiel in Form eines definierten Verschiebemaßes 4 vorgesehen ist. Dieses Verschiebemaß 4 beträgt zwischen 10 und 40 %, in diesem Fall ca. 16 % der Höhe des Halterostes, womit ein Staffelungswinkel α zwischen 6 bis 24°, in diesem Fall ca. 15°, ermöglicht wird. Dadurch können die horizontal aufeinander gestapelten Halteroste paketweise gestürzt und auf eine Durchstoßpalette 15 aufgesetzt werden, die mit einer Stützkonsole 13 versehen ist, deren Haltenase 14 in eine der unteren Stapel-Indexierungen 2' ragt und so die gestürzten Halteroste mit ihren darin angeordneten Wellen haltert. Somit kann durch eine solche Konstruktion eine nahezu stehende Wellenanordnung in Wärmebehandlungsöfen auf eine rationelle Weise herbeigeführt werden. Damit ein einfaches Stapeln dieser Halteroste ermöglicht ist, sind die Stapel-Indexierungen 2, 2', als auch die Haltegriffe 3 spiegelsymmetrisch zu einer Symmetrieachse 6 angeordnet, die der Mittellinie des Halterostes, die zwischen den beiden Haltegriffen 3 verläuft, entspricht.

Die Längswände 8, die quer zu der Muldenlängsachse 5 liegen, sind um den Staffelwinkel α nach außen schräggestellt, so daß die Langswände 8 bei um das Verschiebemaß 4 verschobenen Halterosten zueinander fluchten, womit ein Paket von gestürzt aufgestellten Halterosten vollflächig auf der Durchstoßpalette 15 aufgestellt werden kann.

Die gegenseitige Lagefixierung der Halteroste in Richtung quer zu den Mulden 1 wird ausschließlich von den Haltegriffen 3 übernommen, wobei die beiden gegenüberliegenden Haltegriffe 3 - Schrägstellungs-Indexierungen - paarweise formschlüssig zusammenwirken. Dadurch können die Stapel-Indexierungen 2, 2' einfacher ausgebildet werden.

Damit die gestürzten Halteroste sicher gehaltert sind, ist außer der Haltenase 14 an der Stützkonsole 13 das Maß einer jeden Hinterschneidung 7 so groß gewählt, daß es dem Verschiebemaß 4 entspricht, womit die Haltegriffe 3 in den Hinterschneidungen 7 verhaken. Ferner weisen die Hinterschneidungen 7 Schrägflächen auf, die mit einer gedachten senkrecht zur Bodenfläche verlaufenden Geraden einen eingeschlossenen Winkel aufweisen, der dem Staffelungswinkel α entspricht. Sind in einem bzw. in mehreren solchen Halterosten die Wellen parallel zu den Zwischenwänden 10 in den Mulden 1 der Auflagestege 11 abgelegt, können sie während der gesamten Wärmebehandlung in den Halterosten verbleiben. Ein zeitraubendes, störanfälliges und Beschädigungen an den Wellen verursachendes Umladen der Wellen von horizontalen Lagermagazinen in Standkörbe kann somit vermieden werden. Desweiteren ergeben sich aufgrund der stehenden bzw. gestürzten Anordnung der Wellen im Wärmebehandlungsofen geringere Verzüge als bei einer liegenden Wärmebehandlung.

Die Handhabung der Halteroste wird ferner dadurch vereinfacht, daß nicht nur der gesamte Boden durch die Zwischenwände 10 und die Auflagestege 11 wabenartig ausgebildet ist, sondern auch dadurch, daß zumindest die Längswände 8 mit mehreren Durchbrüchen zur Gewichtsminimierung versehen sind, wobei dies auch an den Querwänden 9 erfolgen kann.

## Patentansprüche

1. Magazinartiger, stapelbarer Halterost zur lagedefinierten Aufnahme von gleichartigen, schlanken Werkstücken - Wellen - in Wärmebehandlungsöfen, wobei die Wellen parallel nebeneinanderliegend in Mulden des Halterostes angeordnet sind, mit folgenden Merkmalen:
- die Halteroste weisen ober- und unterseitig einander entsprechende und formschlüssig ineinandergreifende Erhebungen bzw. Ausnehmungen - Stapel-Indexierungen (2, 2') - auf, die lagegleich aufgestaptelte Halteroste in der gestapelten Relativlage fixieren;
- die Erhebungen bzw. Ausnehmungen der Stapel-Indexierungen (2, 2') sind derart ausgebildet, daß sie in Längsrichtung der die Wellen aufnehmenden Mulden (1) Schrägen (12) von maximal 45° aufweisen, derart, daß die Stapel-Indexierungen bei Krafteinwirkung in Richtung der Muldenlängsachse (5) entlang der Schrägen (12) relativ zueinander verschiebbar sind;
- die Halteroste weisen gesonderte Schrägstellungs-Indexierungen auf, die im Bereich zweier parallel zu den Mulden (1) liegender Wände (9) angeordnet und ebenfalls in Form von ober- und unterseitigen Erhebungen bzw. Ausnehmungen ausgebildet sind, wobei die Schrägstellungs-Indexierungen in Muldenlängsachse (5) mit einem einem definierten Verschiebemaß (4) entsprechenden Spiel ineinandergreifen;
- das Verschiebemaß (4) bzw. das Spiel der Schrägstellungs-Indexierungen beträgt 10 bis 40 %, vorzugsweise 16 % der Höhe des Halterostes.

2. Halterost nach Anspruch 1,
**dadurch gekennzeichnet,**
daß die Stapel-Indexierungen (2,2') und die Schrägstellungs-Indexierungen sowohl zu einer quer als auch zu einer parallel zu den Mulden (1) liegenden Mittellinie der Halteroste symmetrisch ausgebildet und an den Halterosten angeordnet sind.

3. Halterost nach Anspruch 1 oder 2,
**dadurch gekennzeichnet,**
daß die quer zu der Muldenlängsachse (5) liegenden Außenwandungen (8) der Halteroste um einen Staffelwinkel (α) nach außen schräggestellt sind.

4. Halterost nach Anspruch 1, 2 oder 3,
**dadurch gekennzeichnet,**
daß die Schrägstellungs-Indexierungen im Bereich der beiden parallel zu der Muldenlängsachse (5) liegenden Außenwandungen (9) der Halteroste angeordnet sind.

5. Halterost nach einem der Ansprüche 1 bis 4,
**dadurch gekennzeichnet,**
daß die gegenseitige Lagefixierung der Halteroste in Richtung quer zu der Muldenlängsachse (5) durch die Schrägstellungs-Indexierungen erfolgt, wobei die beiden gegenüberliegenden Schrägstellungs-Indexierungen paarweise formschlüssig zusammenwirken.

6. Halterost nach einem der Ansprüche 1 bis 5,
**dadurch gekennzeichnet,**
daß die Schrägstellungs-Indexierungen Hinterschneidungen (7) aufweisen, wobei das Maß der Hinterschneidung (7) ungefähr dem Verschiebemaß (4) entspricht.

7. Halterost nach Anspruch 6,
**dadurch gekennzeichnet,**
daß die Hinterschneidung (7) Schrägflächen entsprechend dem Stapelwinkel (α) aufweisen.

8. Halterost nach einem der Ansprüche 1 bis 7,
**dadurch gekennzeichnet,**
daß die oberseitigen Erhebungen des Schrägstellungs-Indexierungen als Haltegriffe (3) bzw. Traggriffe der Halteroste ausgebildet sind.

## Claims

1. Magazine-like stackable support grid for holding in a predefined position identical slender workpieces - shafts - in heat treatment furnaces, wherein the shafts are arranged to lie parallel and adjacent to each other in depressions of the support grid, with the following characteristics:
- the support grids comprise projections and recesses - stack indexing means (2, 2') - which correspond to each other on the upper and lower sides respectively and engage in each other in form-locking relationship and which fix support grids, which are stacked up in the same position, in the stacked relative position;
- the projections and recesses of the stack indexing means (2, 2') are constructed in such a way that in the longitudinal direction of the depressions (1) receiving the shafts they comprise inclined surfaces (12) of not more than 45°, such that the stack indexing means, when force is applied in the direction of the longitudinal axis (5) of the depressions, are slidable relative to each other along the inclined surfaces (12);
- the support grids comprise separate tilt indexing means which are arranged in the region of two walls (9) lying parallel to the depressions (1) and are also constructed in the form of projections and recesses on the upper and lower sides respectively, wherein the tilt indexing means in the longitudinal axis (5) of the depressions engage in each other with a clearance corresponding to a predefined degree of sliding (4);
- the degree of sliding (4) or the clearance of the tilt indexing means is 10 to 40%, preferably 16% of the height of the support grid.

2. Support grid according to claim 1, characterised in that the stack indexing means (2, 2') and the tilt indexing means are constructed symmetrically to centre lines of the support grids lying both transversely and parallel to the depressions (1) and are arranged on the support grids.

3. Support grid according to claim 1 or 2, characterised in that the outer walls (8) of the support grids which lie transversely to the longitudinal axis (5) of the depressions are tilted outwardly by an angle of staggering (α).

4. Support grid according to claim 1, 2 or 3, characterised in that the tilt indexing means are arranged in the region of the two outer walls (9) of the support grids lying parallel to the longitudinal axis (5) of the depressions.

5. Support grid according to any of claims 1 to 4, characterised in that the mutual position fixing of the support grids takes place in a direction transversely to the longitudinal axis (5) of the depressions by the tilt indexing means, wherein the two opposed tilt indexing means cooperate in pairs in form-locking relationship.

6. Support grid according to any of claims 1 to 5, characterised in that the tilt indexing means comprise undercut portions (7), wherein the degree of undercutting (7) roughly corresponds to the degree of sliding (4).

7. Support grid according to claim 6, characterised in that the undercut portions (7) comprise inclined surfaces corresponding to the stacking angle (α).

8. Support grid according to any of claims 1 to 7, characterised in that the projections of the tilt indexing means on the upper side are constructed as holding handles (3) or carrying handles of the support grids.

## Revendications

1. Grille de support empilable de type magasin pour la réception à position définie de pièces d'oeuvre allongées similaires - arbres - dans des fours de traitement thermique, les arbres étant disposés parallèles les uns à côté des autres dans des auges de la grille de support, avec les caractéristiques suivantes :
- les grilles de support présentent sur les faces supérieures et inférieures des élévations ou respectivement des évidements correspondants entre eux et en prise à engagement positif les uns dans les autres - indexations d'empilement (2, 2') - qui fixent en position relative empilée des grilles de support empilées en forme de couches ;
- les élévations ou respectivement les évidements des indexations d'empilement (2, 2') sont conformés de telle manière qu'ils présentent, en direction longitudinale des auges (1) recevant les arbres, des biseaux (12) d'au maximum 45° de telle sorte que les indexations d'empilement peuvent coulisser les unes par rapport aux autres le long des biseaux (12) dans le cas d'une action de force en direction de l'axe longitudinal (5) des auges ;
- les grilles de support présentent des indexations d'obliquité séparées qui sont disposées dans la région de deux parois (9) se trouvant parallèles aux auges (1) et sont également réalisées sous forme d'élévations ou respectivement d'évidements supérieurs et inférieurs, les indexations d'obliquité venant en prise dans l'axe (5) d'auge avec un jeu correspondant à une grandeur de translation (4) définie ;
- la grandeur de translation (4) ou respectivement le jeu des indexations d'obliquité est égal à 10 à 40%, de préférence 16%, de la hauteur de la grille de support.

2. Grille de support selon la revendication 1,
caractérisée en ce que les indexations d'empilement (2, 2') et les indexations d'obliquité sont conformées symétriques aussi bien à une ligne médiane de la grille de support se trouvant transversale ou également à une ligne médiane se trouvant parallèle aux auges (1) et sont disposées sur les grilles de support.

3. Grille de support selon la revendication 1 ou 2,
caractérisée en ce que les parois extérieures (8) de la grille de support se trouvant transversales à l'axe longitudinal (5) des auges sont disposées inclinées d'un angle échelonné (α) vers l'extérieur.

4. Grille de support selon la revendication 1, 2 ou 3,
caractérisée en ce que les indexations d'obliquité sont disposées dans la région des deux parois extérieures (9) de la grille de support se trouvant parallèles à l'axe longitudinal (5) des auges.

5. Grille de support selon l'une des revendications 1 à 4,
caractérisée en ce que la fixation en position réciproque de la grille de support se produit par les indexations d'obliquité en direction transversale à l'axe longitudinal (5) des auges, les deux indexations d'obliquité opposées coopérant par paires à engagement positif.

6. Grille de support selon l'une des revendications 1 à 5,
caractérisée en ce que les indexations d'obliquité présentent des contre-dépouilles (7), la grandeur de la contre-dépouille (7) étant approximativement égale à la grandeur de translation (4).

7. Grille de support selon la revendication 6,
caractérisée en ce que la contre-dépouille (7) présente des surfaces inclinées en correspondance à l'angle échelonné (α).

8. Grille de support selon l'une des revendications 1 à 7,
caractérisée en ce que les élévations supérieures des indexations d'obliquité sont réalisées sous forme de poignées d'appui (3) ou respectivement de poignées de transport de la grille de support.
